# EUROPÄISCHE PATENTSCHRIFT

(11) **EP 0 678 853 B1**
(45) Veröffentlichungstag und Bekanntmachung des Hinweises auf die Patenterteilung: **18.07.2001**
(21) Anmeldenummer: 95105504.5
(22) Anmeldetag: 12.04.1995
(51) Int. Cl.: G10K 9/12, G10K 13/00, G10K 9/122

(54) **Ultraschallwandler mit asymmetrischer Strahlungscharakteristik**
Ultrasonic transducer with asymmetric radiation characteristic
Transducteur à ultrasons ayant une caractéristique de radiation asymmétrique

(30) Priorität: 21.04.1994 DE 4413894
(43) Veröffentlichungstag der Anmeldung: 25.10.1995
(73) Patentinhaber: Valeo Schalter und Sensoren GmbH, 74321 Bietigheim-Bissingen (DE)
(72) Erfinder: Stumpe, Reinhard, Dr., D-73765 Neuhausen (DE); Mathes, Joachim, D-74080 Heilbronn (DE); Dörr, Helmut, D-74343 Sachsenheim (DE)
(74) Vertreter: Dreiss, Fuhlendorf, Steimle & Becker

(56) Entgegenhaltungen:
- EP-A- 0 308 899
- DE-A- 3 441 684
- DE-A- 3 939 387
- DE-A- 3 941 634
- US-A- 4 437 032

## Beschreibung

Die Erfindung betrifft einen elektroakustischen Biegewandler mit den Merkmalen gemäß dem Oberbegriff nach Anspruch 1.

Bei einer Reihe von Anwendungsfällen ist es erwünscht, daß die Strahlungs- bzw. Empfangscharakteristik eines Ultraschallwandlers nicht liniensymmetrisch ist, sondern asymmetrisch. Das bedeutet, daß das abgestrahlte Feld in der einen Langschnittebene eine andere Ausdehnung hat als in der anderen senkrecht hierzu stehenden Langschnittebene. Eine derartige Feldverformung dient u.a. dazu, das Feld an den zu bestrahlenden Raum besser anzupassen. Dies kann gelten für Überwachungsanlagen, aber auch für Abstandswarngeräte in Kraftfahrzeugen. Bei derartigen Einrichtungen ist es erwünscht, daß zum einen das Strahlungsfeld in der horizontalen Ebene einen großen Öffnungswinkel hat, während es in der hierzu senkrechten vertikalen Ebene einen nur kleinen Öffnungswinkel besitzt. Ein derartiges, im wesentlichen fächerförmiges Feld eines Abstandswarngerätes reagiert weniger stark auf am Boden befindliche, den Weg des Fahrzeugs nicht behindernde Unebenheiten, nimmt dafür aber auch stärker seitlich von der Symmetrieebene des Fahrzeugs befindliche Hindernisse wahr.

Es sind daher viele Vorschläge gemacht worden, wie die gewünschte Verformung eines Feldes erreicht werden kann. Eine Reihe von Vorschlägen zielt darauf ab, die geometrischen Abstrahlungsverhältnisse für die Wellen zu ändern, etwa durch eine trichterförmige Geometrie. Derartige Maßnahmen sind aber nur wirksam, wenn die die Strahlung beeinflussenden geometrischen Flächen, die für eine Abschattung des Strahlungsfeldes sorgen sollen, im Vergleich zu der Wellenlänge der Strahlung relativ groß sind. Die genannten Maßnahmen werden beispielsweise in der DE-OS 32 21 935 und der DE-OS 38 12 182. Die EP-OS 048 958 zeigt einen Topfwandler, bei dem die Abstrahlgeometrie der Ultraschallwellen dadurch beeinflußt wird, daß vor die Membran eine Blende gesetzt wird, die einen Teil der von der Membran bereits nach vorne abgesandten Wellen ausblendet.

Eine andere Maßnahme geht dahin, Beugungserscheinungen der Wellen bei der Abstrahlung des Schallwandlers bzw. bei dessen Empfang, sich zunutze zu machen. So wird beispielsweise in der DE-A-34 41 684 eine elliptisch ausgestaltete Membran beschrieben, die mit ihrer langen Achse senkrecht zur Bodenoberfläche ausgerichtet ist. Dabei wird der Abstrahlungswinkel in der Horizontalen sehr viel größer ist als in der Senkrechten. Einen ähnlichen Effekt erhält man gemäß der US-PS 4 437 032 durch gezieltes Einfügen von Dämpfungsmaterial in den Membrantopf eines Biegewandlers. Auch durch Verformung der Abstrahlungsfläche der Membran selbst (siehe EP-A-0 308 899) wurde ein parallel zur Fahrebene des Fahrzeugs fächerförmiges Ausstrahlungsfeld sowie ein entsprechendes Empfangsfeld erreicht. Dieses Dokument offenbart einen Ultraschallwandler mit den Merkmalen des Oberbegriffs des Anspruchs 1.

Aus der US-A-4,437,032 ist eine Ultraschallwandler bekannt, bei dem innerhalb des Zylinders Absorbtionspuffer vorgesehen sind, die auf zwei kreisförmige Flächen der Membran wirken, um die Abstrahlungseigenschaften des Wandlers zu bestimmen.

Die Erfindung geht daher aus von einem Biegewandler gemäß der EP-A-0 308 899. Aufgabe der Erfindung ist es, eine neuartige Form eines derartigen Wandlers anzugeben, die relativ einfach hergestellt werden kann und die zu einer alterungsbeständigen, hinreichend genau herzustellenden asymmetrischen Formgebung des Strahlungs- bzw. Empfangsfeldes eines Ultraschallwandlers führt.

Die Aufgabe wird durch einen elektroakustischen Biegewandler gelöst, der die Merkmale des Anspruchs 1 aufweist.

Die Erfindung besteht im Prinzip also darin, von der Abstrahlungsfläche der Membran eine vorzugsweise kreissegmentförmige Ausnehmung herauszunehmen bzw. diese Ausnehmung in die Membran einzuformen. Dabei kann die Membran an einen Beschwerungsring (siehe DE-A-33 01 848) angekoppelt sein.

Die erfindungsgemäßen Merkmale sind in Weiterbildung der Erfindung aber besonders geeignet für einen Biegewandler, bei dem in die äußere Mantelfläche der zylinderförmigen Seitenwand unterhalb der Membran eine umlaufende Nut eingefügt ist. Dabei wird gemäß der Erfindung aus dem die Membran des Schwingers tragenden Boden des Topfes zumindest ein Segment herausgenommen bzw. eine entsprechende Ausnehmung eingeformt. Dabei empfiehlt es sich besonders, wenn unterhalb des die Membran bildenden Bodens des Wandlertopfs eine umlaufende Nut eingeformt ist, welche beispielsweise eine Gummidichtung zu einem den Sensor aufnehmenden Gehäuse eingelegt werden kann.

Um das abgestrahlte Feld, insbesondere bei der Verwendung zur Abstandsmessung bei Abstandswarngeräten in Fahrzeugen sowohl zum Boden hin als auch nach oben hin zu begrenzen, empfiehlt sich einander gegenüberliegende Ausnehmungen vorzusehen, die jeweils eine kreissegmentförmige Kontur besitzen. Danach besitzt der Biegewandler zwei einander symmetrisch gegenüberliegende kreissegmentförmige Ausnehmungen in der Membran. Diese können beispielsweise beim Gießen des Topfes schon berücksichtigt werden oder in diesen durch spanende Formgebung eingeformt werden.

Eine besonders einfache Fertigung des Membrantopfes ergibt sich dadurch, daß die kreissegmentförmigen Ausnehmungen in ihrer Tiefe etwa bis zu der umlaufenden Nut reichen. Danach kann insbesondere bei spanabhebender Formung dadurch mit relativ weiten Toleranzen gefertigt werden, als daß nur die Ausnehmung in ihrer sich längs der Mittelachse des Topfes erstreckenden Tiefe bis zu der Nut reichen muß. Die die Ausnehmung begrenzende Stirnfläche des Wandlertopfes wird dabei zum Teil durch die innere Seitenwand der Nut gebildet.

Um sicherzustellen, daß der Innenraum des Wandlertopfes geschlossen bleibt und nicht durch die beiden o.g. Ausnehmungen eine in die Umgebung führende Öffnung am membranseitigen Ende erhält, ist die Höhe der kreissegmentförmigen Ausnehmungen in radialer Richtung kleiner als die Dicke der Zylinderwand des topfförmigen Biegewandlers. Danach ist die Erstreckung der Membran zwischen den beiden Ausnehmungen in radialer Richtung größer als der Innendurchmesser des Wandlertopfes. Die Ausnehmungen schneiden daher nicht den Innenraum des Wandlertopfes, der somit geschlossen und dicht bleibt.

Dabei sollen in vorteilhafter Weiterbildung der Erfindung die parallel zur Längsachse des Wandlertopfes verlaufenden Seitenwände der Ausnehmungen zueinander selbst parallel sein. Dadurch wird mit Sicherheit der erwünschte Feldverlauf mit dem erfindungsgemäßen Wandler erreicht.

Als Material für den Wandlertopf wird vorzugsweise Aluminium eingesetzt, wobei der Wandlertopf im Gießverfahren, aber auch durch spanabhebende Formung hergestellt werden.

Ein Ausführungsbeispiel der Erfindung wird nachfolgend anhand der Zeichnung erläutert.

### Darin zeigen:

- Fig. 1: eine Ansicht von hinten durch das offene Ende des Wandlertopfes in den Wandlertopf,
- Fig. 2: eine Ansicht auf die Abstrahlungsfläche des Wandlertopfs von vorn gesehen,
- Fig. 3: einen Schnitt längs der Linie A-A in Fig. 2 durch den Wandler und
- Fig. 4: einen Schnitt längs der Linie B-B durch den Wandler 1 in Fig. 2.

Die Beschreibung geht aus von einem Wandler, wie er beispielsweise in der Anmeldung DE-A-38 26 799 genannt ist. Ein anderer sehr ähnlicher Wandler ist in der Anmeldung DE-A-39 39 387 beschrieben. Um Wiederholungen zu vermeiden, beschäftigt sich die nachfolgende Beschreibung nur mit der Ausgestaltung des Wandlertopfes. Gehäuse, Dämpfungsmaterial, Anschlußtechniken und die Anordnung der zugehörigen Leiterplatte werden daher an dieser Stelle nicht erläutert und sind z.B. der DE-A-38 26 799 entnehmbar.

Fig. 3 zeigt den Schnitt durch einen Wandlertopf 1, welcher zur Aufnahme von Dichtringen mit umlaufenden Nuten 2,3 und 4 versehen ist. Der als ringförmige Beschwerung wirkende Zylinder 5 des Wandlers 1 ist an seinem Boden mit einer Membran 6 verschlossen. Fig. 1 zeigt die Sicht der Wandlers nach Fig. 3 gesehen aus der Richtung R in Fig. 3.

In diesen beiden Ansichten unterscheidet sich der erfindungsgemäße Wandler nicht von den in den weiter oben genannten Literaturstellen beschriebenen bekannten Topfwandlern.

Für die Erfindung wichtig ist nun Fig. 2 und Fig. 4. Danach sind aus den Seitenwänden des Zylinders 5 im Bereich der Membran 6 zwei Ausnehmungen 7,8 herausgeschnitten, die eine kreissegmentförmige Kontur besitzen. Die Kontur der Ausschnitte 7 und 8 ist gut in Fig. 2 zu erkennen. Die kreissegmentförmigen Ausschnitte 7 und 8 haben zwei zueinander parallel laufende Begrenzungsflächen 9 und 10, die im Einbauzustand des Wandlers als Abstandswarner in ein Fahrzeug parallel zu der Fahrbahnfläche ausgerichtet sind. Die Stirnflächen 11,12 sind kreissegmentförmig.

In Fig. 2 sind noch gestrichelt zwei Kanten 13,14 dargestellt, die den Boden 15 (siehe Fig. 3) der Nut 2 darstellen, bis zu dem hin die Ausnehmungen 7,8 reichen. Ferner kann der auf den Wandlertopf gemäß Fig. 2 schauende Betrachter noch die Nutwand 16 erkennen, die durch die Einformung der Ausnehmungen für den Betrachter sichtbar wird. Die Kante ist in Fig. 2 nur gestrichelt dargestellt, da es nicht zwingend ist, daß die Ausnehmungen 7,8 so tief in den Zylinder 5 eingefügt sind. Bemerkenswert ist auch, daß durch das Einfügen der Ausnehmungen 7,8 in der Schnittebene gemäß Fig. 4 zum Innenraum des Wandlers 1 hin nur eine dünne Wand 20,21 stehen bleibt.

Die Resonnanzschwingung des Wandlers sollte so gelegt sein, daß über der Membran eine Halbwelle der Schwingung steht, da dann mit Sicherheit die oben beschriebene, erwünschte Strahlungsform auftritt.

## Patentansprüche

1. Elektroakustischer Biegewandler (1) in Topfform, mit einem Zylinder (5), der an seinem Boden mit einer Membran (6) aus piezoelektrisch inaktivem Material, die mit einem Blättchen aus piezoelektrischem Material verbunden ist, welches im wesentlichen zentral auf der der Abstrahlungsfläche der Membran gegenüberliegenden Membraninnenfläche angeordnet ist, verschlossen ist, dadurch gekennzeichnet, daß an den Seitenwänden des Zylinders (5) im Randbereich der Abstrahlungsfläche der Membran (6) zumindest eine, vorzugsweise kreissegmentförmige, Ausnehmung (7, 8) vorgesehen ist.

2. Biegewandler nach Anspruch 1, dadurch gekennzeichnt, daß in die äußere Mantelfläche der zylinderförmigen Seitenwand unterhalb der Membran (6) eine umlaufende Nut (2) eingefügt ist.

3. Biegewandler nach Anspruch 1 oder 2, dadurch gekennzeichnet, daß er zwei einander gegenüberliegende Ausnehmungen (7, 8) aufweist, die eine kreissegmentförmige Kontur besitzen.

4. Biegewandler nach Anspruch 2 oder Anspruch 2 und 3, dadurch gekennzeichnet, daß die kreissegmentförmigen Ausnehmungen (7, 8) in ihrer Tiefe etwa bis zu der umlaufenden Nut (2) reichen.

5. Biegewandler nach einem der vorangegangenen Ansprüche, dadurch **gekennzeichnet**, daß die Höhe der kreissegmentförmigen Ausnehmungen (7,8) in radialer Richtung kleiner als die Dicke der Zylinderwand des topfförmigen Biegewandlers ist.

6. Biegewandler nach einem der vorangegangenen Ansprüche, dadurch **gekennzeichnet**, daß die parallel zur Längsachse des Wandlertopfes verlaufenden Seitenwände der Ausnehmungen (7,8) zueinander parallel sind.

7. Biegewandler nach einem der vorangegangenen Ansprüche, dadurch **gekennzeichnet**, daß der Wandlertopf etwa 14 mm hoch und die ringförmige Zylinderwand etwa 2,8 mm stark ist und die kreissegmentförmigen Ausnehmungen in radialer Richtung die größte Höhe von 2,3 mm haben, wobei der Außendurchmesser des Wandlertopfes 16,5 mm beträgt.

8. Biegewandler nach einem der vorangegangenen Ansprüche, dadurch **gekennzeichnet**, daß der Wandlertopf aus Aluminium gefertigt ist.

## Claims

1. Pot-shaped electro-acoustic bending transducer (1) with a cylinder (5) which is sealed at its base by a diaphragm (6) made of piezoelectrically inactive material and connected to a lamella made of piezoelectric material, which is arranged substantially centrally on the interior of the membrane opposite the radiating face of the diaphragm, characterised in that at least one preferably segment-shaped recess (7, 8) is provided on the side walls of the cylinder (5) in the edge region of the radiating face of the diaphragm (6).

2. Bending transducer according to claim 1, characterised in that a peripheral groove (2) is inserted below the diaphragm (6) in the external surface of the cylinder-shaped side wall.

3. Bending transducer according to claim 1 or 2, characterised in that it has two recesses (7, 8) opposing one another which have a segment-shaped contour.

4. Bending transducer according to claim 2 or claim 2 and 3, characterised in that the segment-shaped recesses (7, 8) extend in their depth approximately up to the peripheral groove (2).

5. Bending transducer according to one of the preceding claims, characterised in that the height of the segment-shaped recesses (7, 8) is smaller in the radial direction than the thickness of the cylinder wall of the pot-shaped bending transducer.

6. Bending transducer according to one of the preceding claims, characterised in that the side walls of the recesses (7, 8) extending parallel to the longitudinal axis of the transducer pot are parallel to one another.

7. Bending transducer according to one of the preceding claims, characterised in that the transducer pot is approximately 14 mm high and the annular cylinder wall approximately 2.8 mm thick and the segment-shaped recesses have the greatest height of 2.3 mm in the radial direction, the external diameter of the transducer pot being 16.5 mm.

8. Bending transducer according to one of the preceding claims, characterised in that the transducer pot is produced from aluminium.

## Revendications

1. Transducteur électroacoustique à flexion (1) en forme de pot, comprenant un cylindre (5) qui est fermé, au niveau de son fond, par une membrane (6) constituée d'un matériau inactif au plan piézoélectrique et reliée à une lamelle de matériau piézoélectrique, qui est agencée sensiblement au centre sur la surface intérieure de la membrane en regard de la surface d'irradiation de la membrane, caractérisé en ce qu'il est prévu, sur les parois latérales du cylindre (5), dans la zone périphérique de la surface d'irradiation de la membrane (6), au moins une cavité (7, 8), de préférence en forme de segment de cercle.

2. Transducteur à flexion selon la revendication 1, caractérisé en ce qu'une rainure périphérique (2) est ménagée dans la surface d'enveloppe extérieure de la paroi latérale de forme cylindrique en dessous de la membrane (6).

3. Transducteur à flexion selon la revendication 1 ou 2, caractérisé en ce qu'il présente deux cavités (7, 8) en regard l'une de l'autre, qui possèdent un contour en forme de segment de cercle.

4. Transducteur à flexion selon la revendication 2 ou les revendications 2 et 3, caractérisé en ce que les cavités (7, 8) en forme de segment de cercle s'étendent en profondeur jusqu'à environ la rainure périphérique (2).

5. Transducteur à flexion selon l'une quelconque des revendications précédentes, caractérisé en ce que la hauteur des cavités (7, 8) en forme de segment de cercle est plus petite dans la direction radiale que l'épaisseur de la paroi cylindrique du transducteur de flexion en forme de pot.

6. Transducteur à flexion selon l'une quelconque des revendications précédentes, caractérisé en ce que les parois latérales des cavités (7, 8) s'étendant parallèlement à l'axe longitudinal du pot du transducteur sont parallèles l'une à l'autre.

7. Transducteur à flexion selon l'une quelconque des revendications précédentes, caractérisé en ce que le pot du transducteur a une hauteur d'environ 14 mm, la paroi cylindrique annulaire a une épaisseur d'environ 2,8 mm, et les cavités en forme de segment de cercle ont dans la direction radiale la plus grande hauteur de 2,3 mm, le diamètre extérieur du pot du transducteur étant de 16,5 mm.

8. Transducteur à flexion selon l'une quelconque des revendications précédentes, caractérisé en ce que le pot du transducteur est constitué d'aluminium.
